# EUROPÄISCHE PATENTSCHRIFT

(11) **EP 4 028 709 B1**
(45) Veröffentlichungstag und Bekanntmachung des Hinweises auf die Patenterteilung: **17.12.2025**
(21) Anmeldenummer: 20751106.4
(22) Anmeldetag: 31.07.2020
(51) Int. Cl.: F41A 9/60, F41A 9/59, F41A 23/24, F41A 9/81

(54) **ABLEITSYSTEM ZUM ABLEITEN VON GURTGLIEDERN VERSCHIEDENER MUNITIONEN**
DEFLECTION SYSTEM FOR DEFLECTING BELT LINKS OF VARIOUS TYPES OF AMMUNITION
SYSTÈME DE DÉVIATION DES MAILLONS DE BANDE POUR DIFFÉRENTS TYPES DE MUNITIONS

(30) Priorität: 11.09.2019 DE 102019124414
(43) Veröffentlichungstag der Anmeldung: 20.07.2022
(73) Patentinhaber: Rheinmetall Landsysteme GmbH, 29345 Südheide (DE)
(72) Erfinder: SZYDLOWSKI, Nico, 29229 Celle (DE); BUDA, Robert, 29223 Celle (DE)
(74) Vertreter: HKW Intellectual Property PartG mbB
(86) Internationale Anmeldenummer: PCT/EP2020/071622
(87) Internationale Veröffentlichungsnummer: WO 2021/047822

(56) Entgegenhaltungen:
- DE-A1- 102009 051 064
- US-A1- 2003 221 355
- US-A1- 2019 242 664

## Beschreibung

Die vorliegende Erfindung betrifft eine Ableitvorrichtung zum Ableiten von Gurtgliedern verschiedener Munition.

Entsprechende Ableitvorrichtungen werden bei Munitionen verschiedener Waffensysteme benötigt, welche über Gurtglieder miteinander verbunden sind. Bei diesen Waffensystemen werden nach dem Abfeuern die nun munitionsfreien Gutglieder ausgestoßen.

Verwendung finden solche Waffensysteme häufig auf Fahrzeugen mit einem Missionsmodul und darauf drehbar gelagertem Turm. Das Waffensystem ist dabei dem Turm zugeordnet.

Im einfachsten Falle fallen nach dem Ausstoßen der Gutglieder diese unkontrolliert auf das Missionsmodul. Je nach Waffensystem oder Lage des Turms gegenüber dem Missionsmodul können die ausgestoßenen Gurtglieder auf den Boden fallen, jedoch ist das Fallen der Gutglieder auf das Missionsmodul nicht unüblich.

Dadurch, dass die ausgestoßenen Gurtglieder auf das Missionsmodul fallen können, besteht die Gefahr, dass die Gurtglieder bei Drehung des Turms zwischen Turm und Missionsmodul gelangen. Somit können die Gurtglieder zwischen Turm und Missionsmodul verklemmt werden und können erhebliche Schäden an der Turmunterseite sowie am Missionsmodul verursachen.

Dazu ist beispielsweise aus der DE 10 2009 031 285 A1 eine entsprechende Wegwurfvorrichtung für Gutglieder bekannt. Eine solche Vorrichtung sorgt dafür, dass Gurtglieder nach dem Abfeuern der Munition aus der Waffe bzw. dem Turm ausgestoßen werden. Optional schlägt diese Offenlegungsschrift eine Auffangvorrichtung vor.

Aus der DE 10 2009 051 064 A1 ist dazu eine Fang- bzw. Auffangvorrichtung für Hülsen und/oder Verbinder bekannt. Diese Druckschrift schlägt vor, entsprechende Fang- und Auffangbehälter vorzusehen, um ausgeworfene Munitionsteile zu sammeln.

Auffangbehälter ergeben jedoch das Problem, dass nach einer gewissen Zeit diese gefüllt sind und ein weiterer Gebrauch der Waffensysteme einen Überlauf der Behälter bewirken würde. Anderenfalls muss das Waffensystem für eine Zeit ungenutzt bleiben, um den Behälter zu lehren.

Die US 2019/0242664 A1 beschreibt eine Vorrichtung zum Auswerfen von Hülsen und/oder Verbindern aus mindestens einem Munitionsgurt oder einem Munitionsstreifen, der mit einer Primär- und/oder Sekundärwaffe verbunden ist, wobei die Vorrichtung in einem gepanzerten Fahrzeugturm montiert ist. Die Vorrichtung umfasst eine Vielzahl von geometrisch und mechanisch definierten Strukturelementen, um nach dem Abschießen der Munition eine Bewegung der Hülsen und/oder Verbinder von einer Innenseite zu einer Außenseite des Fahrzeugturms entlang eines bestimmten Weges zu führen, und eine Vibrationsvorrichtung zum Vibrieren von mindestens einem Teil der Strukturelemente, um die Bewegung der Hülsen und/oder Verbinder zu begünstigen.

Aufgabe der vorliegenden Erfindung ist es somit, ein Verklemmen von Gurtgliedern verschiedener Munition zwischen Turm und Missionsmodul eines Fahrzeugs zu verhindern und Ausfallzeiten des Waffensystems, beispielsweise durch Leerung von Auffangbehältern, zu vermeiden.

Diese Aufgaben werden durch die Merkmale des vorlegenden Hauptanspruchs gelöst.

So empfiehlt die vorliegende Anmeldung eine Ableitvorrichtung zum Ableiten von ausgeworfenen Gurtgliedern verschiedener Munition. Die Ableitvorrichtung besitzt dazu mindestens eine Ableitfläche und diese Ableitfläche ist auf einem Unterboden angeordnet. Zur Befestigung der Ableitvorrichtung an einem Waffensystem bzw. einem Turm eines Fahrzeugs, umfasst die Ableitvorrichtung weiterhin mindestens ein Befestigungselement.

Der Grundgedanke der vorliegenden Erfindung besteht darin, eine Vorrichtung zu schaffen, die ausgeworfene Gurtglieder sicher aus dem Bereich des Fahrzeugs und somit des Turms und des Missionsmoduls ableiten kann. Die ausgeworfenen Gurtglieder treffen somit auf die Ableitvorrichtung und diese sorgt dafür, dass die Gurtglieder außerhalb des Fahrzeugs auf den Boden, auf welchem auch das Fahrzeug steht, abzuleiten. Somit gelangen die Gurtglieder nicht mehr auf das Missionsmodul und können sich nicht mehr zwischen Turm und Missionsmodul verklemmen. Ausfallzeiten für das Waffensystem, wie bei der Verwendung von Auffangbehältern, entstehen nicht.

Um ein solches sicheres Ableiten zu gewährleisten, ist die Ableitvorrichtung derart gestaltet, dass die ausgeworfenen Gutglieder zu einer dafür vorgesehenen Richtung vom Fahrzeugweg geleitet werden. Dazu kann die Ableitvorrichtung entweder konstruktiv so gestaltet sein, dass durch die Auswurfgeschwindigkeit der Gurtglieder diese aufgrund der Geometrie der Ableitvorrichtung und insbesondere der Ableitfläche zu einer bestimmten Richtung hingeführt werden.

In jedem Fall ist bei der Montage der Ableitvorrichtungen am Fahrzeug diese derart gestaltet, dass sie über die seitliche Abmessung des Missionsmoduls des Fahrzeugs hinausragen kann.

In einer bevorzugten Ausführungsform ist die Ableitfläche derart gestaltet, dass sie zu einer Seite hin schräg zum Unterboden verläuft. Der Verlauf der Ableitfläche zum Unterboden ist dann derart gestaltet, dass auf der einen Seite der Abstand zum Unterboden geringgehalten wird und auf der gegenüberliegenden Seite der Abstand zum Unterboden erhöht gestaltet ist. Somit verläuft die Ableitfläche schräg zum Unterboden, wodurch eine Ableitung der ausgeworfenen Gurtglieder zu einer Seite der Ableitvorrichtung gewährleistet ist.

Damit beim Auswurf der Gurtglieder diese sich nicht über die Ableitvorrichtung hinausbewegen können, wird weiterhin bevorzugt vorgesehen, dass die Ableitvorrichtung Randflächen umfasst. Diese werden seitlich an der Ableitfläche angeordnet, wobei die Seite, zu der die ausgeworfenen Gurtglieder abgeleitet werden sollen, freigelassen wird.

Die Randflächen sind zur Ableitfläche hingeneigt, sodass eine Führung der ausgeworfenen Gurtglieder zur Ableitfläche hin gewährleistet ist. Die ausgestoßenen Gurtglieder gelangen dann durch die Randflächen auf die Ableitvorrichtung. Je nach Auswurfgeschwindigkeit werden sie gegebenenfalls zunächst auf die Randflächen gelangen und werden von den Randflächen zurück zur Ableitfläche geführt. Von der Ableitfläche werden die Gurtglieder dann weg vom Fahrzeug geleitet.

Die Ableitfläche selbst kann ebenfalls gebogen sein, kann aber auch gerade ausgeführt werden. Die dazu abgewinkelten und schräg verlaufenden Randflächen können zusammen mit der Ableitfläche eine U-Form bilden.

Bevorzugt werden die Randflächen seitlich an der Ableitfläche angeordnet und zwar so, dass die Randflächen schräg zum Unterboden verlaufen. Es verringert sich dabei der Abstand vom Unterboden und Randflächen zur Ableitfläche hin.

Im Prinzip bilden Ableitfläche und Randflächen eine U-Form, wobei die Flügel des U nicht senkrecht verlaufen, sondern schräg.

Weiterhin bevorzugt wird vorgeschlagen, dass mindestens eine Begrenzung vorgesehen ist, welche mindestens einer Seite der Ableitfläche und/oder mindestens einer Seite der Randflächen zugeordnet sind. Solche entsprechenden Begrenzungen sind als vertikale Fläche ausgeführt und sorgen dafür, dass eine Bewegung der ausgestoßenen Gurtglieder zu einer bestimmten Seite der Ableitvorrichtung begrenzt wird. Sollten Gurtglieder durch ihre Geschwindigkeit bis zu der Begrenzung gelangen, prallen sie einfach von dieser ab und werden somit wieder in Richtung Ableitfläche bzw. Randfläche bewegt.

Damit die Ableitvorrichtung durch die ausgeworfenen Gurtglieder möglichst wenig Schaden nimmt wird vorgeschlagen, dass die Ableitfläche bzw. die Randflächen aus gehärtetem Metall bestehen. Wichtig ist, dass die Randflächen bzw. die Ableitfläche aus festerem bzw. härterem Material bestehen, als die ausgeworfenen Gurtglieder.

Der Unterboden der Ableitvorrichtung ist weich gestaltet, sodass er mit dem unter dem Turm befindlichen Missionsmodul in Kontakt treten kann. Bei einer Drehbewegung des Turms kann dann durch das weiche Material der Unterboden Unebenheiten auf der Oberfläche des Missionsmoduls ausgleichen. Bevorzugt wird hierzu vorgeschlagen, dass der Unterboden aus weichem Gummi gestaltet wird.

Dadurch, dass der Unterboden in Kontakt mit dem Missionsmodul treten kann, wird der Bereich zwischen Turm und Missionsmodul geschützt, sodass die ausgeworfenen Gurtglieder nicht in diesen Bereich gelangen können und sich dazwischen verklemmen können.

Um den Unterboden möglichst weich zu gestalten und eine hohe Verformbarkeit zu gewährleisten, wird vorgeschlagen, das Material des Unterbodens mit Ausnehmungen zu versehen. Insbesondere bei der Verwendung von Gummi erhält das Gummi dadurch eine sehr hohe Verformbarkeit und wird sehr weich. Alternativ wird vorgeschlagen, den Unterboden aus weichem Schaumstoff zu gestalten.

Durch die vorgenannten Merkmale wird erreicht, dass die Ableitvorrichtung die ausgeworfenen Gurtglieder vom Fahrzeug so weit weg transportiert bzw. abgeleitet werden, dass sie nicht in den Bereich zwischen Turm und Missionsmodul gelangen können. Zum einen geschieht das dadurch, dass die physikalischen Abmaße der Ableitvorrichtung derart gestaltet sind, dass die ausgeworfenen Gurtglieder aus dem Bereich des Fahrzeugs herausgeleitet werden. Zum anderen wird durch den Unterboden der Bereich am Auswurf der Gurtglieder zum Missionsmodul abgedeckt, sodass die Gurtglieder nicht in diesen Bereich gelangen können.

Die vorgenannte Ableitvorrichtung zum Ableiten von Gurtgliedern verschiedener Munition ist an einem Fahrzeug angeordnet. Ein solches Fahrzeug beinhaltet ein Missionsmodul, welches auch das Chassis des Fahrzeugs darstellt, sowie einen Turm, welcher auf dem Missionsmodul drehbar gelagert ist. Dieser Turm beinhaltet eine Waffe, welche einen Auswurf von Gurtgliedern der Munition der Waffe aufweist.

Die vorgeschlagene Ableitvorrichtung wird nun am Turm angeordnet und mittels Befestigungselementen am Turm befestigt. Die Ableitvorrichtung wird derart am Turm befestigt, dass der Unterboden zum Missionsmodul hin angeordnet ist. Durch diese Anordnung wird die vorgenannte Lösung der gestellten Aufgabe erreicht.

Bevorzugt wird die Ableitvorrichtung im Bereich des Auswurfs am Turm befestigt.

Die vorgenannten Begrenzungen sind bei einer Montage am Turm vorzugsweise an den Seiten der Ableitfläche bzw. der Randflächen angeordnet, welche nicht der Seite der Befestigung entspricht. Mit anderen Worten kann die Seite, welche nicht dem Auswurf zugewandt ist mit den entsprechenden Begrenzungen versehen werden.

Die an dem Turm befestigte Ableitvorrichtung bildet dann ein Ableitsystem, wobei die schräg verlaufende Ableitfläche vom Auswurf weg ausgerichtet ist. Das bedeutet, dass sie zu einer anderen Seite, als die dem Auswurf zugewandte Seite, abfällt.

Weitere Merkmale ergeben sich aus der beigefügten Zeichnung. Es zeigt:
- Figur 1:: Eine erfindungsgemäße Ableitvorrichtung

Die Figur 1 zeigt eine erfindungsgemäße Ableitvorrichtung 1 im unmontierten Zustand.

Die Ableitvorrichtung 1 zum Ableiten von Gurtgliedern verschiedener Munitionen umfasst mindestens eine Ableitfläche 2. Diese Ableitfläche 2 ist auf einem Unterboden 7 angeordnet, wobei die Ableitvorrichtung 1 mindestens ein Befestigungselement 6 umfasst.

So besteht die Ableitvorrichtung 1 hauptsächlich aus der Ableitfläche 2, welche dafür sorgt, dass ausgeworfene Gurtglieder zu einer Seite der Ableitvorrichtung 1 hingeführt werden.

Durch die vorgenannten Befestigungselemente 6 kann die Ableitvorrichtung 1 am Turm angebracht werden, so dass sie die ausgeworfenen Gurtglieder der Waffe aufnehmen kann.

Die Ableitfläche 2 ist dazu derart gestaltet, dass auftreffende, ausgestoßene Gurtglieder zu einer Seite hin abgeleitet werden. Dies kann durch die geometrische Form der Ableitfläche 2 geschehen. Bevorzugt verläuft die Ableitfläche 2 jedoch schräg zum Unterboden 7, sodass durch die Einwirkung der Schwerkraft ausgeworfene Gurtglieder zur Seite hin befördert werden, wo die Ableitfläche 2 den geringsten Abstand zum Unterboden 7 aufweist, in der vorliegenden Zeichnung ist dies die Vorderseite.

Zur Unterstützung der Geometrie und der ableitenden Wirkung der Ableitfläche 2 können Randflächen 3 vorgesehen sein, welche schräg zur Ableitfläche 2 angeordnet werden. Somit unterstützen die Randflächen 2 die Ableitung der ausgeworfenen Gurtglieder zur Ableitfläche 2 hin.

Weiterhin sind Begrenzungen 4, 5 vorgesehen, um ein Herausbewegen der Gurtglieder aus der Ableitvorrichtung 1 heraus zu verhindern. Es können seitliche Begrenzungen 5 vorgesehen sein sowie untere Begrenzungen 4. Die Begrenzungen 4, 5 sorgen dafür, dass ausgeworfene Gurtglieder, welche auf die Ableitvorrichtung 1 treffen, nicht über die Abmaße der Ableitvorrichtung 1 hinausgelangen können, da die Bewegung durch die Begrenzungen 4, 5 gestoppt werden. Entsprechende Gurtglieder werden dann wieder auf die Randflächen 3 bzw. die Ableitfläche 2 gelangen.

Während die seitliche Begrenzung 5 dafür sorgt, dass eine Bewegung außerhalb der Ableitvorrichtung 1 unterbunden wird, sorgt die untere Begrenzung 4 dafür, dass die Gurtglieder nur im Bereich der Ableitfläche 2 von der Ableitvorrichtung 1 abgeleitet werden. Eventuelle Ableitungen über die Randflächen 3 werden dadurch verhindert.

Der Unterboden 7 wird wie dargestellt, mit Ausnahmen versehen, sodass er weicher gestaltet ist als durch Material ohne Ausnehmungen, beispielsweise Gummi. Der weiche Unterboden 7 sorgt dafür, dass der Bereich vom Turm zum Missionsmodul hin im Bereich der Ableitvorrichtung 1 ausgefüllt wird. Eine Drehbewegung des Turms wird jedoch weiterhin zugelassen, durch die Verformbarkeit des Unterbodens 7.

Die vorliegende Erfindung ist nicht auf die vorgenannten Merkmale beschränkt. Vielmehr sind weitere Ausgestaltungen denkbar.

So können die Ableitfläche sowie auch die Randflächen und gegebenenfalls die Begrenzungen aus gehärtet Metall bestehen. Aber auch andere harte Materialien können genutzt werden. Lediglich eine höhere Härte als die der ausgeworfenen Gurtglieder ist notwendig. Der Unterboden könnte anstatt aus Gummi aus einem anderen weichen Material bestehen, wie beispielsweise Schaumstoff. Weiterhin könnten die Befestigungselemente als Seitenfläche der Ableitfläche bzw. der Randflächen ausgestaltet sein. Dadurch kann die Ableitvorrichtung über die Seitenfläche selbst am Turm angebracht werden, beispielsweise durch Schraub-, Clip- oder Schweißverbindungen.

### BEZUGSZEICHENLISTE

- 1: Ableitvorrichtung
- 2: Ableitfläche
- 3: Randfläche
- 4: Untere Begrenzung
- 5: Seitliche Begrenzung
- 6: Befestigungselement
- 7: Unterboden

## Patentansprüche

1. Ableitsystem zum Ableiten von Gurtgliedern verschiedener Munitionen, mit
einem Fahrzeug, beinhaltend ein Missionsmodul, einem drehbar auf dem Missionsmodul gelagerten Turm und eine Waffe, welche einen Auswurf von Gurtgliedern der Munition der Waffe aufweist,
einer Ableitvorrichtung (1) zum Ableiten von Gurtgliedern verschiedener Munitionen,
wobei die Ableitvorrichtung (1) mindestens eine Ableitfläche (2) umfasst,
wobei die Ableitfläche (2) auf einem Unterboden (7) angeordnet ist,
wobei die Ableitvorrichtung (1) mindestens ein Befestigungselement (6) umfasst,
wobei die Ableitvorrichtung (1) mittels des Befestigungselements (6) am Turm befestigt ist,
wobei der Unterboden (7) zum Missionsmodul hin angeordnet ist, **dadurch gekennzeichnet, dass**
der Unterboden (7) mit dem Missionsmodul in Kontakt tritt.

2. Ableitsystem nach Anspruch 1, **dadurch gekennzeichnet, dass** die Ableitfläche (2) schräg zum Unterboden (7) verläuft, so dass sich der Abstand von Unterboden (7) zur Ableitfläche (2) zu einer Seite des Unterbodens (7) hin verringert.

3. Ableitsystem nach Anspruch 1 oder 2, **dadurch gekennzeichnet, dass** die Ableitvorrichtung (1) Randflächen (3) umfasst, welche seitlich an der Ableitfläche (2) angeordnet sind.

4. Ableitsystem nach Anspruch 3, **dadurch gekennzeichnet, dass** die Randflächen (3) schräg zum Unterboden (7) verlaufen, so dass sich der Abstand von Unterboden (7) zu den Randflächen (3) zu einer Seite des Unterbodens (7) hin sowie auch zur Ableitfläche (2) hin verringert.

5. Ableitsystem nach Anspruch 3 oder 4, **dadurch gekennzeichnet, dass** mindestens eine Begrenzung (4, 5) vorgesehen ist, welche an mindestens einer Seite der Ableitfläche (2) und/oder mindestens einer Seite der Randflächen (3) angeordnet ist.

6. Ableitsystem nach einem der Ansprüche 3 bis 5, **dadurch gekennzeichnet, dass** die Ableitfläche (2) und/oder die Randflächen (3) aus gehärtetem Metall bestehen.

7. Ableitsystem nach einem der Ansprüche 1 bis 6, **dadurch gekennzeichnet, dass** der Unterboden (7) aus weichem Gummi besteht.

8. Ableitsystem nach Anspruch 7, **dadurch gekennzeichnet, dass** der Unterboden (7) Ausnehmungen aufweist, welche dem Gummi eine höhere Verformbarkeit ermöglichen.

9. Ableitsystem nach einem der Ansprüche 1 bis 8, **dadurch gekennzeichnet, dass** die Ableitvorrichtung (1) an einer Seite im Bereich des Auswurfs am Turm befestigt ist.

10. Ableitsystem nach Anspruch 5, **dadurch gekennzeichnet, dass** die Begrenzungen (4, 5) an Seiten der Ableitfläche (2) und/oder der Randflächen (3) angeordnet sind, welche nicht der zum Auswurf gerichteten Seite entspricht.

11. Ableitsystem nach einem der Ansprüche 1 bis 10, **dadurch gekennzeichnet, dass** die schräg verlaufende Ableitfläche (2) von dem Auswurf weg zum Unterboden (7) abfällt.

12. Ableitsystem nach einem der Ansprüche 1 bis 11, **dadurch gekennzeichnet, dass** mindestens eine Seite der Ableitvorrichtung (1) über die seitliche Abmessung des Missionsmoduls hinausragt.

## Claims

1. Deflecting system for deflecting belt links of different ammunition, comprising
a vehicle comprising a mission module, a turret rotatably mounted on the mission module, and a weapon having an ejector for belt links of the weapon's ammunition,
a deflecting device (1) for deflecting belt links of various ammunition,
wherein the deflecting device (1) comprises at least one deflecting surface (2),
wherein the deflecting surface (2) is arranged on a subfloor (7),
wherein the deflecting device (1) comprises at least one fastening element (6),
wherein the deflecting device (1) is fastened to the turret by means of the fastening element (6),
wherein the subfloor (7) is arranged towards the mission module,
**characterized in that**
the subfloor (7) comes into contact with the mission module.

2. Deflecting system according to claim 1, **characterized in that** the deflecting surface (2) runs at an angle to the subfloor (7) so that the distance from the subfloor (7) to the deflecting surface (2) decreases towards one side of the subfloor (7).

3. Deflecting system according to claim 1 or 2, **characterized in that** the deflecting device (1) comprises edge surfaces (3) which are arranged laterally on the deflecting surface (2).

4. Deflecting system according to claim 3, **characterized in that** the edge surfaces (3) run at an angle to the subfloor (7) so that the distance from the subfloor (7) to the edge surfaces (3) decreases towards one side of the subfloor (7) as well as towards the deflecting surface (2).

5. Deflecting system according to claim 3 or 4, **characterized in that** at least one boundary (4, 5) is provided, which is arranged on at least one side of the deflecting surface (2) and/or at least one side of the edge surfaces (3).

6. Deflecting system according to one of claims 3 to 5, **characterized in that** the deflecting surface (2) and/or the edge surfaces (3) are made of hardened metal.

7. Deflecting system according to one of claims 1 to 6, **characterized in that** the subfloor (7) is made of soft rubber.

8. Deflecting system according to claim 7, **characterized in that** the subfloor (7) has recesses which enable the rubber to be more easily deformed.

9. Deflecting system according to one of claims 1 to 8, **characterized in that** the deflecting device (1) is attached to the turret on one side in the area of the ejector.

10. Deflecting system according to claim 5, **characterized in that** the boundaries (4, 5) are arranged on sides of the deflecting surface (2) and/or the edge surfaces (3) which do not correspond to the side facing the ejector.

11. Deflecting system according to one of claims 1 to 10, **characterized in that** the sloping deflecting surface (2) slopes away from the ejector toward the subfloor (7).

12. Deflecting system according to one of claims 1 to 11, **characterized in that** at least one side of the deflecting device (1) extends beyond the lateral dimension of the mission module.

## Revendications

1. Système de déflexion pour dévier des maillons de bande de munitions différentes, comprenant
un véhicule comprenant un module de mission, une tourelle montée de manière rotative sur le module de mission, et une arme comportant un éjecteur pour les maillons de bande des munitions de l'arme,
un dispositif de déflexion (1) pour dévier les maillons de bande de diverses munitions,
dans lequel le dispositif de déflexion (1) comprend au moins une surface de déflexion (2),
dans lequel la surface de déflexion (2) est disposée sur un sous-plancher (7),
dans lequel le dispositif de déflexion (1) comprend au moins un élément de fixation (6),
dans lequel le dispositif de déflexion (1) est fixé à la tourelle au moyen de l'élément de fixation (6),
dans lequel le sous-plancher (7) est disposé vers le module de mission,
**caractérisé en ce que**
le sous-plancher (7) entre en contact avec le module de mission.

2. Système de déflexion selon la revendication 1, **caractérisé en ce que** la surface de déflexion (2) s'étend selon un angle par rapport au sous-plancher (7) de telle sorte que la distance entre le sous-plancher (7) et la surface de déflexion (2) diminue vers un côté du sous-plancher (7).

3. Système de déflexion selon la revendication 1 ou 2, **caractérisé en ce que** le dispositif de déflexion (1) comprend des surfaces d'arête (3) qui sont disposées latéralement sur la surface de déflexion (2).

4. Système de déflexion selon la revendication 3, **caractérisé en ce que** les surfaces d'arête (3) s'étendent selon un angle par rapport au sous-plancher (7) de telle sorte que la distance entre le sous-plancher (7) et les surfaces d'arête (3) diminue vers un côté du sous-plancher (7) ainsi que vers la surface de déflexion (2).

5. Système de déflexion selon la revendication 3 ou 4, **caractérisé en ce qu'**au moins une limite (4, 5) est prévue, qui est disposée sur au moins un côté de la surface de déflexion (2) et/ou au moins un côté des surfaces d'arête (3).

6. Système de déflexion selon l'une des revendications 3 à 5, **caractérisé en ce que** la surface de déflexion (2) et/ou les surfaces d'arête (3) sont réalisées en métal durci.

7. Système de déflexion selon l'une des revendications 1 à 6, **caractérisé en ce que** le sous-plancher (7) est en caoutchouc souple.

8. Système de déflexion selon la revendication 7, **caractérisé en ce que** le sous-plancher (7) comporte des évidements qui permettent au caoutchouc d'être plus facilement déformé.

9. Système de déflexion selon l'une des revendications 1 à 8, **caractérisé en ce que** le dispositif de déflexion (1) est fixé à la tourelle d'un côté dans la zone de l'éjecteur.

10. Système de déflexion selon la revendication 5, **caractérisé en ce que** les limites (4, 5) sont disposées sur les côtés de la surface de déflexion (2) et/ou les surfaces d'arête (3) qui ne correspondent pas au côté faisant face à l'éjecteur.

11. Système de déflexion selon l'une des revendications 1 à 10, **caractérisé en ce que** la surface de déflexion inclinée (2) s'incline à partir de l'éjecteur vers le sous-plancher (7).

12. Système de déflexion selon l'une des revendications 1 à 11, **caractérisé en ce qu'**au moins un côté du dispositif de déflexion (1) s'étend au-delà de la dimension latérale du module de mission.
